# EUROPÄISCHE PATENTSCHRIFT

(11) **EP 1 711 717 B1**
(45) Veröffentlichungstag und Bekanntmachung des Hinweises auf die Patenterteilung: **23.04.2008**
(21) Anmeldenummer: 05700903.7
(22) Anmeldetag: 14.01.2005
(51) Int. Cl.: F15B 21/04

(54) **DRUCKLUFTWARTUNGSVORRICHTUNG**
COMPRESSED-AIR CONDITIONER
DISPOSITIF D'ENTRETIEN D'AIR COMPRIME

(30) Priorität: 06.02.2004 DE 102004005982
(43) Veröffentlichungstag der Anmeldung: 18.10.2006
(62) Teilanmeldung aus: 08001281.8
(73) Patentinhaber: Festo AG & Co., 73734 Esslingen (DE)
(72) Erfinder: GARNER, Jens, 70374 Stuttgart (DE)
(74) Vertreter: Vetter, Hans
(86) Internationale Anmeldenummer: PCT/EP2005/000298
(87) Internationale Veröffentlichungsnummer: WO 2005/075836

(56) Entgegenhaltungen:
- WO-A-96/38671
- DE-A1- 19 706 895
- DE-A1- 19 746 179

## Beschreibung

Die Erfindung betrifft eine Druckluftwartungsvorrichtung mit den Merkmalen des Oberbegriffes des Anspruchs 1.

Bei einer derartigen, aus der DE 19746179 C2 bekannten Druckluftwartungsvorrichtung sind die einzelnen Funktionsmodule mechanisch miteinander verbunden, wobei die Druckluft direkt von Modul zu Modul über die aneinander liegenden Begrenzungsflächen geleitet wird und die elektrische Verbindung über eine in einer Halteschiene für die einzelnen Module integrierten Busleiste erfolgt. Solche Funktionsmodule bzw. Wartungsmodule zur Druckluftaufbereitung sind beispielsweise Einschaltventile, Druckregler, Filter, Filterregler, Durchflussmesser, Verteiler, Adapter, Steuermodule, Überwachungsmodule und dergleichen. Jedes dieser Module ist in bekannter Weise individuell ausgestaltet, wobei im Hinblick auf sehr unterschiedliche Kundenwünsche eine Vielzahl von unterschiedlich konfigurierten Ausführungen bereitzustellen sind. In Folge dieser Vielzahl der unterschiedlich konfigurierten Ausführungen ist die elektrischen Programmierung relativ aufwändig und muss individuell durchgeführt werden, um alle unterschiedlichen Funktionsmodule in ihre elektrische Zuordnung zueinander korrekte erkennen zu können.

Aus der WO 96/38671 A ist eine ähnliche Druckluftwartungsvorrichtung bekannt, die jedoch keine elektrischen Verkettungsblöcke besitzt.

Eine Aufgabe der vorliegenden Erfindung besteht darin, die einzelnen Funktionsmodule bei einer geringeren Zahl von Grundvarianten elektrisch in einfacher Weise automatisch erkennen zu können.

Diese Aufgabe wird erfindungsgemäß durch eine Druckluftwartungsvorrichtung mit den Merkmalen des Anspruchs 1 gelöst.

Die Vorteile der Erfindung bestehen insbesondere darin, dass sich durch Kombination der einheitlichen Pneumatikbasisblöcke mit variablen Peripherieblöcken eine Vielzahl unterschiedlicher Funktionsmodule zusammenstellen lassen. Die Mehrfachverwendbarkeit der Funktionsblöcke in Verbindung mit Pneumatikbasisblöcken führt zu einer Optimierung der Entwicklungs- und Logikkosten. Vor Ort können beispielsweise Funktionsblöcke ausgetauscht oder Pneumatikbasisblöcke durch Funktionsblöcke ergänzt werden, so dass vor Ort eine Anpassung an die jeweilige Einsatzumgebung vorgenommen werden kann. Mit relativ wenigen unterschiedlichen Grundvarianten von Funktionsblöcken lassen sich einheitliche Pneumatikbasisblöcke zu sehr unterschiedlichen Ausführungen von Funktionsmodulen konfigurieren.

In vorteilhafter Weise ist dabei einer der Funktionsblöcke als elektrischer Verkettungsblock ausgebildet, dient zur elektrischen Längsverkettung mehrerer Funktionsmodule und besitzt in vorteilhafter Weise elektrische und/oder mechanische Decodierungsmittel zur Erkennung der jeweils angeschlossenen Funktionsblöcke. Dieser Verkettungsblock kann je nach der vom Kunden oder Anwender gewünschten Verkettung ausgebildet werden und enthält entweder Einzelleitungen oder ein vom Anwender gewünschtes Feldbussystem.

Durch die in den Unteransprüchen aufgeführten Maßnahmen sind vorteilhafte Weiterbildungen und Verbesserungen der im Anspruch 1 angegebenen Druckluftwartungsvorrichtung möglich.

Bei den Schnittstellen handelt es sich bevorzugt um elektrische und/oder pneumatische Verbindungsmittel, insbesondere Steckverbindungsmittel, die eine schnelle und einfache Montage beispielsweise durch Anstecken oder Anrasten gewährleisten.

Der Verkettungsblock besitzt zweckmäßigerweise an wenigstens einer nicht am Pneumatikbasisblock anliegenden Seite eine elektrische Schnittstelle zur elektrischen Verbindung mit einem am Pneumatikbasisblock anliegenden Funktionsblock, wobei die Schnittstelle insbesondere als elektrischer Stecker oder elektrische Steckaufnahme ausgebildet ist. Beim Anbringen eines solchen Funktionsblocks werden dann gleichzeitig die pneumatischen Verbindungen zum Pneumatikbasisblock und die elektrischen Verbindungen zum Verkettungsblock hergestellt. Dabei ist es zweckmäßig, dass der wenigstens eine Funktionsblock den Pneumatikbasisblock und den Verkettungsblock übergreift.

Vorteilhafterweise ist auch ein an der vom Verkettungsblock abgewandten Frontseite des Pneumatikbasisblocks anbringbarer Frontblock vorgesehen, der über dem Pneumatikbasisblock oder einem damit verbundenen Funktionsblock mit dem Verkettungsblock elektrisch verbunden ist. Der Frontblock ist dabei bevorzugt mit einer Displayvorrichtung und/oder Bedienungselementen versehen.

Weiterhin kann der Verkettungsblock in einer Ausgestaltung der Erfindung elektronische Steuer- und/oder Diagnosemittel und/oder Visualisierungsmittel für Prozessparameter und -abläufe enthalten und kann auch mit einer Feldbusschnittstelle versehen sein. Die Steuer- und/oder Diagnosemittel können Funktionen für die gesamte Druckluftwartungsvorrichtung oder nur für einen oder mehrere Funktionsmodule enthalten.

Der Verkettungsblock kann einteilig ausgebildet sein oder aus einem Leitungsführungselement sowie einem daran elektrisch ankoppelbaren Elektronikblock bestehen. Das Leitungsführungselement bildet dabei zusammen mit Leitungsführungselementen der anderen Funktionsmodule einen sich entlang der Druckluftwartungsvorrichtung erstreckenden Leitungsstrang, an denen die Elektronikblöcke anbringbar, beispielsweise ansteckbar oder anklemmbar sind.

Der Verkettungsblock besitzt vorzugsweise wenigstens eine Leiterplatte, die mit Leiterplatten in darin ankoppelbaren Funktionsblöcken elektrisch verbindbar, insbesondere zusammensteckbar ist.

Zur variablen Konfiguration der Funktionsmodule bzw. der Druckluftwartungsvorrichtung sind Filterblöcke und/oder Druckreglerblöcke und/oder Ventilblöcke und/oder Ölerblöcke und/oder Sensorblöcke und/oder Trocknerblöcke und/oder Verteilerblöcke als wahlweise an den Pneumatikbasisblock anschließbare Funktionsblöcke vorgesehen.

Ausführungsbeispiele der Erfindung sind in der Zeichnung dargestellt und in der nachfolgenden Beschreibung näher erläutert. Es zeigen:
- Figur 1: eine zum Teil offen dargestellte Seitenansicht eines Funktionsmoduls, das aus einem Pneumatikbasisblock und 4 daran angeschlossenen Funktionsblöcken besteht, von denen einer als einteiliger Verkettungsblock ausgebildet ist,
- Figur 2: eine zweiteilige Variante des Verkettungsblocks und
- Figur 3: eine Explosionsdarstellung der in Figur 1 dargestellten Blöcke.

Das in den Figuren 1 und 3 dargestellte Funktionsmodul ist mit anderen Funktionsmodulen aneinander reihbar, wobei die Summe der aneinander gereihten Funktionsmodule eine Druckluftwartungsvorrichtung bildet, wie dies im eingangs angegebenen Stand der Technik dargestellt und beschrieben ist. Das hier als Ausführungsbeispiel dargestellte Funktionsmodul ist baukastenartig aufgebaut. Es besteht aus einem Pneumatikbasisblock 10, wobei die Pneumatikbasisblöcke aller Funktionsmodule zumindest bezüglich der Basisschnittstellen gleich aufgebaut sind. Für die beiden endseitigen Funktionsmodule können geringfügige Modifikationen vorgesehen sein. Der Pneumatikbasisblock 10 besitzt an seinem nach entgegengesetzten Seiten weisenden parallelen Stirnseiten 11 Pneumatikschnittstellen 12, um eine durchgehende Pneumatikverbindung durch alle aneinander gereihten Funktionsmodule bzw. Pneumatikbasisblöcke 10 zu gewährleisten. Zur mechanischen bzw. dichtenden Verbindung können Steck-, Rast- oder Schraubverbindungsmittel vorgesehen sein, die zur Vereinfachung nicht dargestellt sind.

An den vier übrigen Seitenwandungen des Pneumatikbasisblocks 10 sind Funktionsblöcke angeordnet, die variabel anbringbar sind, wobei die Zahl anwendungsorientiert variieren kann. An der Vorderseite ist ein Frontblock 13 angeordnet, der mit einem Display 14 und als Tasten ausgebildeten Bedienungselementen 15 versehen ist. Ein solcher Frontblock 13 braucht nur an einem der Funktionsmodule angeordnet sein, wobei die Bedienung und die Anzeige für alle Funktionsmodule ausgebildet sein kann.

An der entgegengesetzten Rückseite ist ein Verkettungsblock 16 angeordnet, der zur elektrischen Verkettung der Funktionsmodule dient. Er besitzt an seinen zu den Stirnseiten 11 des Pneumatikbasisblocks 10 parallelen Seitenwandungen elektrische Steckverbindungselemente 17, die zum Zusammenstecken mit entsprechenden Verkettungsblöcken 16 der anderen Funktionsmodule dienen. Hierdurch wird ein durchgehendes Leitungssystem gebildet, das die Funktionsmodule elektrisch miteinander verbindet. Es kann sich dabei um Feldbusleitungen und/oder parallele Leitungen handeln, wobei auch die Stromversorgung, falls erforderlich, der verschiedenen Funktionsmodule der Druckluftwartungsvorrichtung über diese Leitungen erfolgen kann. Die Verkettungsblöcke 16 sind an einer Halteschiene 18 angeordnet, die zum Halten der gesamten Druckluftwartungsvorrichtung dient. Alternativ oder zusätzlich können die Funktionsmodule bzw. Pneumatikbasisblöcke auch direkt miteinander verkettet sein, z.B. durch Klemm-, Rast- oder Schraubmittel. Im Falle von Feldbusleitungen enthält der Verkettungsblock 16 eine entsprechende Busstation. Die elektronischen Elemente des Verkettungsblocks 16 sind auf einer Leiterplatte 19 angeordnet, wobei bei Erfordernis auch mehrere Leiterplatten vorgesehen sein können. Die Leiterplatte 19 kann elektronische Steuer- und/oder Diagnosemittel und/oder Visualisierungsmittel zur Visualisierung von Prozessparametern und/oder - abläufen enthalten, die zur Steuerung und zur Diagnose des eigenen Funktionsmoduls oder aller Funktionsmodule dienen kann. Die Steuer- und/oder Diagnosemittel brauchen daher nicht in jedem Verkettungsblock 16 angeordnet sein. Die Steuer- und/oder Diagnosemittel können beispielsweise als Mikrocontroller ausgebildet sein.

An der Oberseite des Pneumatikbasisblocks 10 ist ein oberer Funktionsblock 20 und an der Unterseite ein unterer Funktionsblock 21 angeordnet. Bei diesen Funktionsblöcken kann es sich um Einschaltventile, Sicherheitsventile, Druckregler, Filter, Filterregler, Durchflussmesser, Verteiler, Adapter, Trockner oder Sensoreinrichtungen, beispielsweise Drucksensoreinrichtungen oder Füllstandssensor-Einrichtungen handeln. Im Ausführungsbeispiel besitzt der obere Funktionsblock 20 eine Leiterplatte 22, der untere Funktionsblock 21 zwei miteinander elektrisch verbundene Leiterplatten 23, 24 und der Frontblock 13 eine Leiterplatte 25. Die Leiterplatten 22 bis 25 sind elektrisch mit der Leiterplatte 19 des Verkettungsblocks 16 verbunden. Hierzu dienen elektrische Steckverbindungselemente 26, wobei beim Anstecken der Funktionsblöcke die elektrischen Verbindungen automatisch hergestellt werden. Prinzipiell können auch Kabelstücke als Verbindungselemente vorgesehen sein, die dann jeweils in die entsprechenden Steckaufnehmen eingesteckt werden müssen. Falls die jeweils ausgewählten und angebrachten Funktionsblöcke 20, 21 keine elektrischen Funktionen erfüllen müssen, so können die entsprechenden Leiterplatten 22 bis 24 selbstverständlich auch entfallen und eventuell vorhandene Steckverbindungselemente 26 bleiben ohne Funktion.

Sofern es sich bei den Funktionsblöcken 20, 21 um pneumatische Funktionsblöcke bzw. Funktionsblöcke mit pneumatischen Funktionen handelt, so werden die erforderlichen pneumatischen Verbindungen über schematisch dargestellte Verbindungsleitungen 27 und Schnittstellen hergestellt. Ist beispielsweise der untere Funktionsblock 21 ein Ventil oder ein Filter, so wird das entsprechende Funktionselement beim Anschluss des unteren Funktionsblocks 21 an den Pneumatikbasisblock 10 zwischen zwei Verbindungsleitungen 27 geschaltet, die nach unten hin verlaufen. Die beiden Pneumatikschnittstellen 12 an den beiden entgegengesetzten Stirnseiten 11 sind dabei jeweils mit einer dieser Verbindungsleitungen verbunden. Ist beispielsweise der obere Funktionsblock 20 ein Sensorblock, beispielsweise ein Drucksensorblock oder ein Durchflusssensorblock, so ist auch hier wiederum der Sensor an eine nach oben verlaufende Verbindungsleitung 27 oder zwischen zwei nach oben laufende Verbindungsleitungen 27 geschaltet. Auch der Verkettungsblock 16 kann beispielsweise einen Sensor enthalten, und der Anschluss erfolgt entsprechend. Ist keine pneumatische Verbindung erforderlich, so werden die äußeren Mündungen der vorhandenen Verbindungsleitungen 27 durch den jeweiligen Funktionsblock dichtend verschlossen oder zwei Verbindungsleitungen 27 werden miteinander verbunden.

Die elektrische Verbindung 28 zwischen dem Frontblock 13 und dem Verkettungsblock 16 verläuft als Kabel durch den oberen Funktionsblock 20. Es ist selbstverständlich auch möglich, eine derartige Verbindung durch den Pneumatikbasisblock 10 zu führen, sofern dieser entsprechende elektrische Schnittstellen und Leitungen besitzt. Anstelle eines Kabels kann die elektrische Verbindung 28 auch über feste Schnittstellen und intern, beispielsweise im oberen Funktionsblock 20, geführte Verbindungsleitungen oder Verbindungselemente geführt werden.

Das Anbringen des Verkettungsblocks 16, des Frontblocks 13 und der Funktionsblöcke 20, 21 am Pneumatikbasisblock 10 erfolgt über nicht dargestellte Befestigungen, wie Steck-, Rast- oder Schraubverbindungen. Durch Auswechseln von Funktionsblöcken kann dem jeweiligen Funktionsmodul eine andere Funktion zugeordnet werden. Dies kann auch im montierten Zustand der Druckluftwartungsvorrichtung erfolgen.

Anstelle eines gemäß den Figuren 1 bis 3 einteiligen Verkettungsblocks 16 kann auch ein zweiteiliger Verkettungsblock 29 gemäß Figur 2 treten. Er besteht aus einem Stromschienenelement 30, das zusammen mit anderen gleichartigen Stromschienenelementen der anderen Funktionsmodule eine durchgehende Stromschiene bildet, in der wiederum parallele Leitungen 31 oder serielle Busleitungen verlaufen. Die Leitungen 31 sind dabei als Stromschienen ausgebildet. Wird ein elektronischer Funktionsblock 32 mit dem Stromschienenelement 30 verbunden, zum Beispiel angerastet, angesteckt oder angeschraubt, so erfolgt die elektrische Kontaktierung durch Federkontakte 33 des elektronischen Funktionsblocks 32, wobei auch Steckkontakte möglich sind. Im Übrigen ist der elektronische Funktionsblock 32 entsprechend dem Verkettungsblock 16 ausgebildet. Gleiche oder gleichwirkende Bauteile sind mit denselben Bezugszeichen versehen und nicht nochmals beschrieben. Zusätzlich ist die Leiterplatte 19 mit einem Drucksensor 34 versehen, der beim Anbringen des elektronischen Funktionsblocks 32 an den Pneumatikbasisblock 10 pneumatisch mit diesem über eine Verbindungsleitung 27 verbunden wird.

Der Verkettungsblock 16 oder der Verkettungsblock 29 kann noch mit einer automatischen Konfigurationserkennung versehen sein. Dies kann über die elektrischen Steckverbindungselemente 26 erfolgen, über die die Art des angeschlossenen Blocks sensiert werden kann. Daraus kann durch die Elektronik im Verkettungsblock 16 die Gesamtfunktionalität des jeweils konfigurierten Funktionsmoduls abgeleitet werden. Entsprechende Konfigurationseinstellungen können dann automatisch durchgeführt werden. Dies ist insbesondere beim Auswechseln von Blöcken von Bedeutung, da dann automatisch die jeweils neue Konfiguration erkannt werden kann, so dass die entsprechenden Einstellungen automatisch erfolgen können.

Die Verkettungsblöcke 16 bzw. 29 können in unterschiedlichen Ausführungen vorliegen und wahlweise, je nach gewünschter Ausführung, mit den Pneumatikbasisblöcken 10 der jeweiligen Druckluftwartungsvorrichtung verbunden werden. So kann ein solcher Verkettungsblock 16 bzw. 29 eine Steuerbaugruppe für ein einzelnes Funktionsmodul mit einer Schnittstelle für industrieübliche, analoge und digitale Ein- und Ausgangssignale ausgebildet sein. Weiterhin kann eine solche Steuerbaugruppe verschiedene Feldbusschnittstellen für verschiedene Busarten aufweisen, z.B. ASinterface, Profibus und dergleichen. In einer weiteren Ausführung kann die Steuerbaugruppe mit einer Schnittstelle für die interne, digitale Systemvernetzung oder auch durch zusätzlich mit einer Schnittstelle für einen externen Bus versehen sein.

Die Zahl der am Pneumatikbasisblock 10 angebrachten Blöcke ist selbstverständlich nicht auf die des Ausführungsbeispiels beschränkt, sondern es kann auch eine geringere Zahl von Blöcken angebracht sein. Im Falle der Ausbildung des Funktionsmoduls als Filtermodul kann beispielsweise nur ein unterer Funktionsblock 21 angebracht sein, der ein Filterelement enthält. Allerdings wird zusätzlich ein Verkettungsblock 16 angebracht sein, auch wenn im jeweiligen Funktionsmodul keine elektrischen Funktionen enthalten sein sollten. Dies ist jedoch nicht zwingend. Weiterhin können elektronische Steuer- und/oder Diagnosemittel und/oder Visualisierungsmittel an Stelle in einem Verkettungsblock 16 auch im oberen Funktionsblock 12 oder unteren Funktionsblock 21 angeordnet sein, wobei der jeweils andere Block dann pneumatische Funktionen enthalten kann.

## Patentansprüche

1. Druckluftwartungsvorrichtung bestehend aus mehreren aneinander reihbaren Funktionsmodulen, wobei wenigstens ein Teil der baukastenartig konfigurierbaren Funktionsmodule jeweils einen einheitlichen Pneumatikbasisblock (10) enthalten, der an zwei parallelen Außenwandungen (11) Anschlussmittel (12) zum Herstellen der pneumatischen Verbindungen beim Aneinanderreihen besitzt, wobei wenigstens zwei der übrigen Außenwandungen des Pneumatikbasisblocks (10) Schnittstellen zur Verbindung mit Funktionsblöcken (13, 16, 20, 21) besitzen, und wenigstens eine der Schnittstellen zur Aufnahme von unterschiedlichen Funktionsblöcken ausgebildet ist, von denen einer (16) ein elektrischer Verkettungsblock zur elektrischen Längsverkettung der Funktionsmodule ist, **dadurch gekennzeichnet, dass** der als Verkettungsblock ausgebildete Funktionsblock (16; 29) elektrische und/oder mechanische Decodierungsmittel zur Erkennung des jeweils angeschlossen Funktionsblocks (13, 20, 21) besitzt.

2. Druckluftwartungsvorrichtung nach Anspruch 1, **dadurch gekennzeichnet, dass** die Schnittstellen elektrische und/oder pneumatische Verbindungsmittel, insbesondere Steck- und/oder Schraubverbindungsmittel, besitzen.

3. Druckluftwartungsvorrichtung nach Anspruch 1 oder 2, **dadurch gekennzeichnet, dass** der als Verkettungsblock ausgebildete Funktionsblock 16 an wenigstens einer nicht am Pneumatikbasisblock (10) anliegenden Seite eine Schnittstelle (26) zur elektrischen Verbindung mit wenigstens einem am Pneumatikbasisblock (10) anliegenden Funktionsblock (13, 20, 21) besitzt, wobei die Schnittstelle (26) insbesondere als elektrischer Stecker oder elektrische Steckaufnahme ausgebildet ist.

4. Druckluftwartungsvorrichtung nach Anspruch 3, **dadurch gekennzeichnet, dass** der wenigstens eine Funktionsblock (20, 21) den Pneumatikbasisblock (10) und den als Verkettungsblock ausgebildeten Funktionsblock (16) übergreift.

5. Druckluftwartungsvorrichtung nach einem der vorhergehenden Ansprüche, **dadurch gekennzeichnet, dass** ein an der Frontseite des Pneumatikbasisblocks (10) anbringbarer als Frontblock ausgebildeter Funktionsblock (13) über den Pneumatikbasisblock (10) oder einen damit verbundenen Funktionsblock (20) mit dem als Verkettungsblock ausgebildeten Funktionsblock (16) elektrisch verbunden ist.

6. Druckluftwartungsvorrichtung nach Anspruch 5, **dadurch gekennzeichnet, dass** der als Frontblock ausgebildete Funktionsblock (13) mit einer Displayvorrichtung (14) und/oder Bedienungselementen (15) versehen ist.

7. Druckluftwartungsvorrichtung nach einem der vorhergehenden Ansprüche, **dadurch gekennzeichnet, dass** der als Verkettungsblock ausgebildete Funktionsblock (16; 29) elektronische Steuer- und/oder Diagnosemittel und/oder Visualisierungsmittel für Prozessparameter und/oder -abläufe enthält.

8. Druckluftwartungsvorrichtung nach einem der vorhergehenden Ansprüche, **dadurch gekennzeichnet, dass** der als Verkettungsblock ausgebildete Funktionsblock (16; 29) eine Feldbusschnittstelle enthält.

9. Druckluftwartungsvorrichtung nach einem der vorhergehenden Ansprüche, **dadurch gekennzeichnet, dass** der als Verkettungsblock ausgebildete Funktionsblock (29) aus einem Leitungsführungselement (30) sowie einem daran elektrisch ankoppelbaren Elektronikblock (32) besteht.

10. Druckluftwartungsvorrichtung nach einem der vorhergehenden Ansprüche, **dadurch gekennzeichnet, dass** der als Verkettungsblock ausgebildete Funktionsblock (16; 29) wenigstens eine Leiterplatte (19) enthält, die mit Leiterplatten (22 bis 25) in daran ankoppelbaren Funktionsblöcken (13, 20, 21) elektrisch verbindbar, insbesondere zusammensteckbar ist.

11. Druckluftwartungsvorrichtung nach einem der vorhergehenden Ansprüche, **dadurch gekennzeichnet, dass** Filterblöcke und/oder Druckreglerblöcke und/oder Ventilblöcke und/oder Ölerblöcke und/oder Sensorblöcke und/oder Trocknerblöcke und/oder Verteilerblöcke als wahlweise an den Pneumatikbasisblock (11) anschließbare Funktionsblöcke (20, 21) ausgebildet sind.

## Claims

1. Air conditioner unit comprised of several function modules able to be mounted side by side, wherein at least one part of the function modules which may be configured in modular form contains in each case a standard pneumatic base block (10) which has, on two parallel outer walls (11), connection means (12) to create the pneumatic connections on mounting side by side, wherein at least two of the other outer walls of the pneumatic base block (10) have interfaces for connection with function blocks (13, 16, 20, 21), and one or more of the interfaces is designed to accept different function blocks, of which one (16) is an electrical interlinking block for electrical longitudinal linking of the function modules, **characterised in that** the function block (16; 29) designed as interlinking block has electrical and/or mechanical decoding means for detecting the function block (13, 20, 21) connected in each case.

2. Air conditioner unit according to claim 1, **characterised in that** the interfaces have electrical and/or pneumatic connection means, in particular plug and/or screw connection means.

3. Air conditioner unit according to claim 1 or 2, **characterised in that** the function block (16) designed as interlinking block has on at least one side not abutting the pneumatic base block (10) an interface (26) for electrical connection with at least one function block (13, 20, 21) abutting the pneumatic base block (10), wherein the interface (26) is in particular in the form of an electrical connector or electrical plug receptacle.

4. Air conditioner unit according to claim 3, **characterised in that** the function block or blocks (20, 21) overlap(s) the pneumatic base block (10) and the function block (16) designed as interlinking block.

5. Air conditioner unit according to any of the preceding claims, **characterised in that** a function block (13) attachable as front block to the front of the pneumatic base block (10) is electrically connected to the function block (16) designed as interlinking block, via the pneumatic base block (10) or a function block (20) connected to the former.

6. Air conditioner unit according to claim 5, **characterised in that** the function block (13) designed as front block is provided with a display unit (14) and/or control elements (15).

7. Air conditioner unit according to any of the preceding claims, **characterised in that** the function block (16; 29) designed as interlinking block contains electrical control and/or diagnostic means and/or visualisation means for process parameters and or sequences.

8. Air conditioner unit according to any of the preceding claims, **characterised in that** the function block (16; 29) designed as interlinking block contains a field bus interface.

9. Air conditioner unit according to any of the preceding claims, **characterised in that** the function block (29) designed as interlinking block is comprised of a cable routing element (30) together with an electronics block (32) which may be electrically coupled to the former.

10. Air conditioner unit according to any of the preceding claims, **characterised in that** the function block (16; 29) designed as interlinking block contains at least one printed circuit board (19) which may be connected electrically to printed circuit boards (22 to 25) in function blocks (13, 20, 21) which may be coupled to it, in particular by plugging together.

11. Air conditioner unit according to any of the preceding claims, **characterised in that** filter blocks and/or pressure regulator blocks and/or valve blocks and/or lubricator blocks and/or sensor blocks and/or drier blocks and/or distributor blocks are designed as function blocks (20, 21) for optional connection to the pneumatic base block (11).

## Revendications

1. Conditionneur d'air comprimé formé par plusieurs modules fonctionnels pouvant être enchaînés les uns aux autres, dans lequel au moins une partie des modules fonctionnels, aptes à être configurés sous forme modulaire, contiennent chacun un bloc de base pneumatique (10) unitaire qui, sur deux parois extérieures (11) parallèles, comporte des moyens de branchement (12) pour établir des liaisons pneumatiques lors de l'enchaînement, au moins deux des autres parois extérieures du bloc de base pneumatique (10) comportant des interfaces pour l'assemblage avec des blocs fonctionnels (13, 16, 20, 21), et au moins une des interfaces est configurée pour recevoir des blocs fonctionnels différents, parmi lesquels l'un (16) est un bloc de liaison électrique pour la liaison électrique longitudinale des modules fonctionnels, **caractérisé en ce que** le bloc fonctionnel (16 ; 29), réalisé sous forme de bloc de liaison, comporte des moyens de décodage électriques et/ou mécaniques pour identifier le bloc fonctionnel (13, 20, 21) respectivement raccordé.

2. Conditionneur d'air comprimé selon la revendication 1, **caractérisé en ce que** les interfaces comportent des moyens d'assemblage électriques et/ou pneumatiques, en particulier des moyens d'assemblage par enfichage et/ou vissage.

3. Conditionneur d'air comprimé selon la revendication 1 ou 2, **caractérisé en ce que** le bloc fonctionnel (16), réalisé sous forme de bloc de liaison, comporte sur au moins un côté, non adjacent au bloc de base pneumatique (10), une interface (26) pour le raccordement électrique avec au moins un bloc fonctionnel (13, 20, 21) adjacent au bloc de base pneumatique (10), l'interface (26) étant réalisée en particulier sous la forme d'une fiche mâle électrique ou d'une fiche femelle électrique.

4. Conditionneur d'air comprimé selon la revendication 3, **caractérisé en ce que** ledit au moins un bloc fonctionnel (20, 21) s'engage au-dessus du bloc de base pneumatique (10) et du bloc fonctionnel (16) réalisé sous forme de bloc de liaison.

5. Conditionneur d'air comprimé selon l'une des revendications précédentes, **caractérisé en ce qu'**un bloc fonctionnel (13), réalisé sous forme de bloc frontal et pouvant être monté sur la face frontale du bloc de base pneumatique (10), est relié électriquement, par l'intermédiaire du bloc de base pneumatique (10) ou d'un bloc fonctionnel (20) relié à celui-ci, avec le bloc fonctionnel (16) réalisé sous forme de bloc de liaison.

6. Conditionneur d'air comprimé selon la revendication 5, **caractérisé en ce que** le bloc fonctionnel (13), réalisé sous forme de bloc frontal, est muni d'un dispositif d'affichage (14) et/ou d'éléments de commande (15).

7. Conditionneur d'air comprimé selon l'une des revendications précédentes, **caractérisé en ce que** le bloc fonctionnel (16 ; 29), réalisé sous forme de bloc de liaison, comporte des moyens électroniques de commande et/ou de diagnostic et/ou des moyens de visualisation des paramètres du processus et/ou des déroulements des processus.

8. Conditionneur d'air comprimé selon l'une des revendications précédentes, **caractérisé en ce que** le bloc fonctionnel (16 ; 29), réalisé sous forme de bloc de liaison, comporte une interface pour bus de terrain.

9. Conditionneur d'air comprimé selon l'une des revendications précédentes, **caractérisé en ce que** le bloc fonctionnel (29), réalisé sous forme de bloc de liaison, est formé par un élément de câblage (30), ainsi que par un bloc électronique (32) apte à être couplé électriquement à ce dernier.

10. Conditionneur d'air comprimé selon l'une des revendications précédentes, **caractérisé en ce que** le bloc fonctionnel (16 ; 29), réalisé sous forme de bloc de liaison, comporte au moins une plaquette de circuits imprimés (19), qui peut être reliée électriquement, en particulier par enfichage, avec des plaquettes de circuits imprimés (22 à 25) dans des blocs fonctionnels (13, 20, 21) aptes à être couplés à celles-ci.

11. Conditionneur d'air comprimé selon l'une des revendications précédentes, **caractérisé en ce que** des blocs de filtrage et/ou des blocs de régulations de pression et/ou des blocs de vannes et/ou des blocs de lubrificateurs et/ou des blocs de capteurs et/ou des blocs de sécheurs et/ou des blocs de distributeurs sont réalisés sous forme de blocs fonctionnels (20, 21) aptes à être raccordés au choix au bloc de base pneumatique (10).
